# DEMANDE DE BREVET EUROPEEN

(11) **EP 4 269 741 A1**
(43) Date de publication de la demande: **01.11.2023**
(21) Numéro de dépôt: 23165346.0
(22) Date de dépôt: 30.03.2023
(51) Int. Cl.: E06B 9/17

(54) **COFFRE DE VOLET ROULANT A ACCES SOUS FACE**

(30) Priorité: 25.04.2022 FR 2203822
(71) Demandeur: Soprofen, 67580 Mertzwiller (FR)
(72) Inventeur: FISCHBACH, Julien, 67330 Imbsheim (FR); MITROVIC, Milan, 67250 Surbourg (FR)
(74) Mandataire: Oudin, Stéphane

(57) **Abrégé**

La présente invention concerne un coffre (1) pour volet roulant ou similaire présentant un accès par le dessous et comprenant au moins une planche arrière (3), une planche supérieure (4), une planche avant (5) et une planche inférieure (6), ces dernières, remarquable en ce que ladite planche inférieure (6) comporte au moins :
- une portion fixe (8) agencée pour être fixée sur le dessus d'un dormant (2),
- une ouverture entre lesdites portion fixe (8) et planche avant (5),
- une trappe d'accès (14) amovible, et
- un organe de liaison (15) fixé de façon amovible sur ledit bord longitudinal avant, et sur lequel se solidarise de manière amovible ladite trappe d'accès (14).

## Description

### Domaine technique de l'invention

La présente invention se rapporte au domaine général des volets roulants ou similaires contenus dans un coffre. Elle vise plus précisément un coffre pour volet roulant ou similaire présentant un accès par le dessous de grande dimensions.

### Etat de la technique

Les volets roulants comportent, de manière connue, un coffre contenant un arbre d'enroulement, non représenté, reposant par ses extrémités sur des paliers solidaires des flasques d'extrémité dudit coffre et auquel est accroché un tablier, non représenté, formé de lames horizontales articulées entre elles et dont les extrémités se déplacent verticalement à l'intérieur de coulisses de guidage, non représentées, solidaires d'une fenêtre d'un bâtiment associée au volet roulant ou de la maçonnerie du bâtiment entourant ladite fenêtre. Ainsi, pour remonter le volet roulant, on enroule le tablier autour de l'arbre et au contraire, pour descendre le volet roulant, on déroule le tablier.

En référence à la figure 1, ce type de coffre CO connu est destiné à être implanté dans une habitation au-dessus d'un dormant DO recevant un ouvrant OU tel qu'une fenêtre ou une porte, et étant fixé dans une embrasure EM par l'intermédiaire de pattes de fixation et des moyens d'ancrage. Ledit coffre CO est de manière classique fixé à l'intérieur de l'habitation contre un linteau LI de ladite embrasure EM par l'intermédiaire de pattes de scellement et sur le dessus de la traverse supérieure du dormant DO. Dans cette configuration, ledit coffre CO est généralement au moins en partie noyé dans le linteau LI ou l'isolation IS intérieure de ladite habitation, afin de le rendre peu ou pas visible.

Ce type coffre CO est classiquement réalisé par assemblage de planches ou panneaux en polychlorure de vinyle (PVC) et comprend au moins des planches arrière AR, supérieure SU, avant AV et inférieure IN. Ce type de coffre comporte en outre un accès AC au niveau de sa planche inférieure IN, nommé accès sous-face, pour pouvoir intervenir à l'intérieur dudit coffre CO en vue notamment d'opérations de maintenance sur l'arbre d'enroulement.

Bien qu'a priori utile, cette configuration n'est pas totalement pratique car la largeur L de l'accès AC est limitée car elle est dépendante notamment de l'épaisseur E de l'ensemble dormant DO - OU (Cf. figure 1). Par ailleurs, la largeur L dépend aussi de la fixation de l'accès AC, qui doit d'être suffisamment solide pour que ledit de accès AC ne tombe pas au moindre coup de vent. En général, la fixation de l'accès AC est obtenue par clipsage ou vissage dudit accès AC le long de chacun de ses bords longitudinaux. Pour mettre en place ou retirer les vis ou clips, on comprend bien qu'il est nécessaire de prévoir des aménagements sur le coffre CO, ces derniers étant souvent proéminents et empiétant sur la largeur L.

Il existe également des coffres semblables à ceux divulgués dans les demandes de brevet européen EP 1 835 122, EP 1 705 336 et EP 2 255 058. Toutefois, ces coffres ne sont pas faciles à mettre en oeuvre.

### Résumé de l'invention

Le but de la présente invention est de proposer une alternative aux coffres pour volets roulants ou similaires présentant un accès par le dessous, résistant, facile à mettre en oeuvre et permettant un accès aisé et suffisamment large pour intervenir facilement à l'intérieur dudit coffre notamment pour des opérations de maintenance, sans empiéter dans l'espace interne dudit coffre.

Conformément à l'invention, il est donc proposé un coffre pour volet roulant ou similaire présentant un accès par le dessous et comprenant au moins une planche arrière, une planche supérieure, une planche avant et une planche inférieure, cette dernière comportant au moins :
- une portion fixe agencée pour être fixée sur le dessus d'un dormant,
- une ouverture entre ladite portion fixe et ladite planche avant, et
- une trappe d'accès amovible comblant ou non ladite ouverture, ledit coffre étant remarquable en ce que ladite planche inférieure comporte au moins un organe de liaison fixé de façon amovible sur un bord longitudinal avant de la portion fixe, et sur lequel se solidarise de manière amovible ladite trappe d'accès par son bord longitudinal arrière.

Le bord longitudinal avant est muni d'une languette fixe issue de l'arrête externe dudit longitudinal avant et s'étendant dans le prolongement de la face externe de la portion fixe.

Le bord longitudinal avant est muni d'une languette mobile montée pivotante sur l'arrête interne dudit longitudinal avant entre une position "droite" dans laquelle elle s'étend dans le prolongement de la face externe de la portion fixe, et une position "inclinée" dans laquelle elle vient en appui contre le bord longitudinal avant.

De manière avantageuse, l'organe de liaison s'étend sur toute la longueur du bord longitudinal avant de la portion fixe.

Selon un autre mode de réalisation, la planche inférieure comporte au moins deux organes de liaison disposés le long du bord longitudinal avant de sa portion fixe.

Selon un mode de réalisation avantageux, la trappe d'accès est solidarisée sur l'organe de liaison selon une liaison pivot autour d'un axe de pivotement parallèle à l'arrête interne dudit bord longitudinal avant et l'organe de liaison comprend au moins :
- une aile verticale destinée à venir en appui contre le bord longitudinal avant,
- une aile horizontale issue de l'extrémité supérieure de ladite aile verticale et s'étendant parallèlement à la face interne de la portion fixe, lorsque ladite aile verticale est en appui contre le bord longitudinal avant, et
- un premier rebord issu de la face avant de son aile verticale et s'étendant dans la même direction que son aile horizontale, ledit premier rebord recevant le long de son extrémité libre une portion de cylindre élastiquement déformable, l'axe longitudinal de cette dernière déterminant l'axe de pivotement de la liaison pivot entre l'organe de liaison et la trappe d'accès.

De manière avantageuse, l'aile verticale de l'organe de liaison a une forme congruente à celle du bord longitudinal avant de la portion fixe de la planche inférieure.

La trappe d'accès comporte de préférence une rainure longitudinale aménagée le long de son bord longitudinal arrière, ladite rainure longitudinale ayant la section transversale de forme congruente à celle de la portion de cylindre associée au premier rebord de l'aile verticale de l'organe de liaison afin de permettre la liaison pivot.

### Brève description des figures

D'autres avantages et caractéristiques ressortiront mieux de la description qui va suivre d'un mode d'exécution de l'invention en référence aux figures annexées sur lesquelles :
[Fig 1] est une vue en coupe transversale d'un coffre pour volet roulant de l'état de la technique,
[Fig 2] est une vue en coupe transversale d'un coffre pour volet roulant selon l'invention,
[Fig 3] est une vue en coupe transversale éclatée de la planche inférieure du coffre de la figure 2,
[Fig 4] est une vue en coupe transversale du coffre de la figure 2 selon une première étape de démontage,
[Fig 5] est une vue en coupe transversale du coffre de la figure 2 selon une deuxième étape de démontage,
[Fig 6] est une vue en coupe transversale du coffre de la figure 2 selon une troisième étape de démontage,
[Fig 7] est une vue en coupe transversale du coffre de la figure 2 selon une quatrième étape de démontage,
[Fig 8] est une vue de détail partielle en perspective du dessous du coffre de la figure 2,
[Fig 9] est une vue de détail partielle en perspective d'une variante de réalisation du dessous du coffre de la figure 2.

### Description des modes de réalisation

Sur les figures 2 à 7, on a représenté un coffre 1 pour volet roulant ou similaire conforme à l'invention, agencé pour être implanté au droit d'une embrasure d'une habitation en appui contre un linteau de ladite embrasure et au-dessus d'un dormant 2 recevant un ouvrant, tel qu'une fenêtre ou une porte, et étant fixé dans ladite embrasure, lesdits embrasure et ouvrant n'étant pas représentés sur les figures afin de ne pas les surcharger.

Ledit coffre 1 contient, de manière classique, un arbre d'enroulement, non représenté, reposant par ses extrémités sur des paliers solidaires dudit coffre 1 et auquel est accroché un tablier formé de lames horizontales articulées entre elles et dont les extrémités se déplacent verticalement à l'intérieur de coulisses de guidage solidaires du dormant associé ou de ladite embrasure entourant ledit dormant 2. Les arbre d'enroulement, tablier et coulisses de guidage ne sont également pas représentés sur les figures afin de ne pas les surcharger

On décrit dans ce qui suit, un coffre 1 disposé horizontalement, toutefois ledit coffre 1 pourra être plus ou moins incliné par rapport à l'horizontale les termes tels que, par exemple, horizontal, vertical, inférieur ou encore supérieur seront alors à adapter.

Ainsi, ledit coffre 1 est réalisé par assemblage de planches ou panneaux, de préférence en polychlorure de vinyle (PVC), et comprend au moins une planche arrière 3, une planche supérieure 4, une planche avant 5 et une planche inférieure 6, ces dernières déterminant entre elles un volume interne 7.

On désigne ici par "arrière" tout élément ou partie d'élément du coffre 1 selon l'invention disposé du côté de l'embrasure et par "avant" tout élément ou partie d'élément dudit coffre 1 disposé du côté opposé, c'est-à-dire du côté intérieur de l'habitation.

Par ailleurs, on désigne ici par "interne" tout élément ou partie d'élément du coffre 1 situé du côté du volume interne 7 situé entre les planches arrière 3, supérieure 4, avant 5 et inférieure 6 et par "externe" tout élément ou partie d'élément dudit coffre 1 situé du côté opposé audit volume interne 7.

La planche inférieure 6 comporte une portion fixe 8 fixée sur le dessus du dormant 2, avantageusement par l'intermédiaire d'une bride d'inertie 9 et une ouverture 10 entre ladite portion fixe 8 et la planche avant 5 du coffre 1.

Selon un mode de réalisation particulier, ladite portion fixe 8 comprend au moins une languette fixe 12 issue de l'arrête externe d'un longitudinal avant 11 et s'étendant dans le prolongement de la face externe de ladite portion fixe 8.

Selon un autre mode de réalisation particulier, ladite portion fixe 8 comprend en outre une languette mobile 13 montée pivotante sur l'arrête interne dudit longitudinal avant 11 entre une position "droite" dans laquelle elle s'étend dans le prolongement de la face interne de la portion fixe 8 (Cf. figure 5), et une position "inclinée" dans laquelle elle vient en appui contre le longitudinal avant 11 et, le cas échéant, contre l'extrémité libre de ladite languette fixe 12 (Cf. figure 6).

Pour des raisons qui seront expliquées plus loin, le bord longitudinal avant 11 présente avantageusement une zone médiane en saillie en direction de l'ouverture 10. Pour cela, ledit bord longitudinal avant 11 a de préférence une section transversale en forme globale de V ou en T pivoté de 90° sur la gauche.

La planche inférieure 6 comporte en outre au moins :
- une trappe d'accès 14 amovible destinée à combler l'ouverture 10 située entre sa portion fixe 8 et la planche avant 5 du coffre 1, et
- un organe de liaison 15 fixé de façon amovible sur le bord longitudinal avant 11 de sa portion fixe 8, le cas échéant entre la languette fixe 12 et la languette mobile 13 en position droite, et sur lequel se solidarise de manière amovible ladite trappe d'accès 14 par son bord longitudinal arrière 16.

Selon un mode de réalisation particulier, la trappe d'accès 14 est solidarisée sur l'organe de liaison 15 selon une liaison pivot autour d'un axe de pivotement 17 (Cf. figure 8) parallèle à l'arrête interne dudit bord longitudinal avant 11 de ladite portion fixe 8.

Dans cette hypothèse, la trappe d'accès 14 est apte à pivoter autour de l'axe de pivotement 17 entre une position "fermée" dans laquelle elle comble l'ouverture 10 et une position "ouverte" dans laquelle elle dégage au moins en partie ladite ouverture 10.

Ledit organe de liaison 15 a alors avantageusement une forme générale de cornière et comprend :
- une aile verticale 18 destinée à venir en appui contre le bord longitudinal avant 11 de la portion fixe 8 de la planche inférieure 6, et
- une aile horizontale 19 issue de l'extrémité supérieure de ladite aile verticale 18 et s'étendant parallèlement à la face interne de la portion fixe 8, lorsque ladite aile verticale 18 est en appui contre le bord longitudinal avant 11.

L'aile verticale 18 de l'organe de liaison 15 a de préférence une forme congruente à celle du bord longitudinal avant 11 de la portion fixe 8 de la planche inférieure 6. Ainsi, si le bord longitudinal avant 11 présente une zone médiane en saillie en direction de l'ouverture 10, l'aile verticale 18 de l'organe de liaison 15 est alors telle qu'au moins sa face arrière présente une zone médiane en creux. On comprend que cette configuration particulière permet de faciliter la mise en place, le maintien et la fixation de l'organe de liaison 15 sur ladite portion fixe 8.

Ledit organe de liaison 15 comporte également un premier rebord 20 issu de la face avant de son aile verticale 18 et s'étendant dans la même direction que son aile horizontale 19, ledit premier rebord 20 recevant le long de son extrémité libre une portion de cylindre 21, l'axe longitudinal de cette dernière déterminant l'axe de pivotement 17 de la liaison pivot entre l'organe de liaison 15 et la trappe d'accès 14. Ladite portion de cylindre 21 est élastiquement déformable et avantageusement un cylindre de révolution, c'est-à-dire que sa section transversale a une forme circulaire.

Ledit organe de liaison 15 est fixé contre le bord longitudinal avant 11 de sa portion fixe 8 par tous moyens de fixation 22 adaptés tels que, par exemple, des vis autoperceuses, comme représenté sur les figures, des clips, ou encore des ensembles clameau - écrou.

Selon un autre mode de réalisation non représenté, l'organe de liaison 15 comporte en plus des éléments précédemment décrits une autre aile horizontale issue de l'extrémité inférieure de l'aile verticale 18 et s'étendant parallèlement à la face externe de la portion fixe 8, lorsque ladite aile verticale 18 est en appui contre le bord longitudinal avant 11 de ladite portion fixe 8. Dans cette configuration, l'organe de liaison 15 a alors une forme générale de C, l'autre aile horizontale remplaçant alors la languette fixe 12 de la portion fixe 8.

Par ailleurs, selon un mode de réalisation avantageux et en référence à la figure 3, l'aile verticale 18 de l'organe de liaison 15 comporte sur sa face interne un organe d'accouplement apte à coopérer avec un organe d'accouplement complémentaire disposé sur la languette mobile 13 de la portion fixe 8 pour assurer une liaison mécanique entre l'organe de liaison 15 et ladite languette mobile 13. L'organe d'accouplement est de préférence un deuxième rebord 23 issu de l'extrémité libre de ladite aile horizontale 19 et s'étendant dans la direction opposée à l'aile verticale 18 associée, ledit deuxième rebord 23 ayant une section transversale en forme de T. L'organe d'accouplement complémentaire est de préférence un rebord 24 issu de la face externe de ladite la languette mobile 13 et s'étendant en direction de la languette fixe 12, ledit rebord 24 ayant une section transversale en forme de L.

On comprend bien que les organes d'accouplement et d'accouplement complémentaire pourront être d'un tout autre type tel que, par exemple des rainures en queue d'aronde, sans sortir du cadre de la présente invention.

En outre, la planche inférieure 6 comporte avantageusement un seul organe de liaison 15 s'étendant sur toute la longueur du bord longitudinal avant 11 de sa portion fixe 8 (Cf. figure 8). Toutefois, sans sortir du cadre de la présente invention, la planche inférieure 6 pourra comporter au moins deux organes de liaison 15 disposés le long du bord longitudinal avant 11 de sa portion fixe 8, chaque organe de liaison 15 étant alors de longueur plus réduite (Cf. figure 9). Dans cette dernière hypothèse, la portion fixe 8 comprendra nécessairement au moins une languette mobile 13 montée pivotante sur l'arrête interne de son longitudinal avant 11 afin d'assurer la continuité d'étanchéité entre ladite portion fixe 8 et la trappe d'accès 14 et de part et d'autre de chacun des au moins deux organes de liaison 15, tout en permettant d'augmenter la largeur de passage au niveau de l'ouverture 10.

Pour assurer la liaison pivot, la trappe d'accès 14 comporte une rainure longitudinale 25 aménagée le long de son bord longitudinal arrière 16, ladite rainure longitudinale 25 ayant la section transversale de forme congruente à celle de la portion de cylindre 21 associée au premier rebord 20 de l'aile verticale 18 de l'organe de liaison 15 afin de permettre la liaison pivot. Par ailleurs, lorsque la trappe d'accès 14 coopère avec l'organe de liaison 15, cette dernière obture totalement l'ouverture 10 et est fixée le long de son bord longitudinal avant 26 sur la planche avant 5 dudit coffre 1 à l'aide d'organes de fixation, non représentés, tels que, par exemple, des vis, des boulons ou encore des clips. Afin de ne pas obstruer l'ouverture 10, les organes de fixation sont disposés à l'extérieur du coffre 1 selon l'invention.

Enfin, pour des raisons évidentes d'isolation thermique et acoustique, le coffre 1 selon l'invention comporte avantageusement au moins un isolant 27 disposé dans son volume interne 7 en appui contre la planche avant 5 et au moins en partie contre les planches supérieure 4 et inférieure 6. Pour faciliter le retrait dudit isolant 27 lors des opérations de maintenance, ce dernier se compose avantageusement d'un bloc supérieur 27A et d'un bloc inférieur 27B réalisés en polystyrène expansé (PSE).

Avec la configuration précédente décrite, pour accéder au volume interne 7 du coffre 1 selon l'invention, on procède de la manière décrite ci-après.

Le coffre 1 selon l'invention est tel que représenté à la figure 2, c'est-à-dire que l'organe de liaison 15 est fixé sur le bord longitudinal avant 11 de la portion fixe 8 de la planche inférieure 6 entre la languette fixe 12 et la languette mobile 13 en position droite, et que la trappe d'accès 14 coopère avec ledit organe de liaison 15, est en position fermée et est fixée sur la planche avant 5 dudit coffre 1.

En référence à la figure 4, on retire les organes de fixation pour libérer la trappe d'accès 14 et la faire pivoter par rapport à l'axe de pivotement 17 selon une direction opposée audit coffre 1.

En référence à la figure 5, après désolidarisé la trappe d'accès 14 de l'organe de liaison 15, on retire les moyens de fixation 22 pour libérer et retirer ledit organe de liaison 15 du coffre 1.

En référence à la figure 6, on fait pivoter la languette mobile 13 jusqu'à sa position inclinée de sorte à dégager toute l'ouverture 10 et permettre le retrait du bloc inférieur 27B de l'isolant 27.

Enfin, en référence à la figure 7, on procède au retrait du bloc supérieur 27A de l'isolant 27 afin de dégager l'accès au volume interne 7 en vue, par exemple, d'une opération de maintenance.

On procédera évidemment à l'inverse par remettre en place la trappe d'accès 14 et refermer le coffre 1 selon l'invention.

On comprend bien que par la mise en oeuvre d'organe de liaison 15 amovible et d'une languette mobile 13, le coffre 1 selon l'invention permet d'obtenir une largeur de l'ouverture 10 maximale et donc un accès aisé à l'intérieur dudit coffre 1.

Le coffre 1 selon l'invention trouve une application particulière pour contenir un volet roulant d'une fenêtre ou d'une porte.

Enfin, il va de soi que les exemples de coffres 1 conformes à l'invention qui viennent d'être décrits ne sont que des illustrations particulières, en aucun cas limitatives de l'invention.

## Revendications

1. Coffre (1) pour volet roulant ou similaire présentant un accès par le dessous et comprenant au moins une planche arrière (3), une planche supérieure (4), une planche avant (5) et une planche inférieure (6), cette dernière comportant au moins :
- une portion fixe (8) agencée pour être fixée sur le dessus d'un dormant (2),
- une ouverture (10) entre ladite portion fixe (8) et ladite planche avant (5), et
- une trappe d'accès (14) amovible destinée à combler ou non ladite ouverture (10),
ledit coffre (1) étant **caractérisé en ce que** ladite planche inférieure (6) comporte au moins un organe de liaison (15) fixé de façon amovible sur le bord longitudinal avant (11) de la portion fixe (8), et sur lequel se solidarise de manière amovible ladite trappe d'accès (14) par son bord longitudinal arrière (16).

2. Coffre (1) selon la revendication 1 **caractérisé en ce que** le bord longitudinal avant (11) est muni d'une languette fixe (12) issue de l'arrête externe dudit longitudinal avant (11) et s'étendant dans le prolongement de la face externe de la portion fixe (8).

3. Coffre (1) selon l'une quelconque des revendications 1 ou 2 **caractérisé en ce que** le bord longitudinal avant (11) est muni d'une languette mobile (13) montée pivotante sur l'arrête interne dudit longitudinal avant (11) entre une position "droite" dans laquelle elle s'étend dans le prolongement de la face externe de la portion fixe (8), et une position "inclinée" dans laquelle elle vient en appui contre le bord longitudinal avant (11).

4. Coffre (1) selon l'une quelconque des revendications 1 à 3 **caractérisé en ce que** l'organe de liaison (15) s'étend sur toute la longueur du bord longitudinal avant (11) de la portion fixe (8).

5. Coffre (1) selon l'une quelconque des revendications 1 ou 2, et 3 **caractérisé en ce que** la planche inférieure (6) comporte au moins deux organes de liaison (15) disposés le long du bord longitudinal avant (11) de sa portion fixe (8).

6. Coffre (1) selon l'une quelconque des revendications 1 à 5 **caractérisé en ce que** la trappe d'accès (14) est solidarisée sur l'organe de liaison (15) selon une liaison pivot autour d'un axe de pivotement (17) parallèle à l'arrête interne dudit bord longitudinal avant (11) et **en ce que** l'organe de liaison (15) comprend au moins :
- une aile verticale (18) destinée à venir en appui contre le bord longitudinal avant (11),
- une aile horizontale (19) issue de l'extrémité supérieure de ladite aile verticale (18) et s'étendant parallèlement à la face interne de la portion fixe (8), lorsque ladite aile verticale (18) est en appui contre le bord longitudinal avant (11), et
- un premier rebord (20) issu de la face avant de son aile verticale (18) et s'étendant dans la même direction que son aile horizontale (19), ledit premier rebord (20) recevant le long de son extrémité libre une portion de cylindre (21) élastiquement déformable, l'axe longitudinal de cette dernière déterminant l'axe de pivotement (17) de la liaison pivot entre l'organe de liaison (15) et la trappe d'accès (14).

7. Coffre (1) selon la revendication 6 **caractérisé en ce que** l'aile verticale (18) de l'organe de liaison (15) a une forme congruente à celle du bord longitudinal avant (11) de la portion fixe (8) de la planche inférieure (6).

8. Coffre (1) selon l'une quelconque des revendications 6 ou 7 **caractérisé en ce que** la trappe d'accès (14) comporte une rainure longitudinale (25) aménagée le long de son bord longitudinal arrière (16), ladite rainure longitudinale (25) ayant la section transversale de forme congruente à celle de la portion de cylindre (21) associée au premier rebord (20) de l'aile verticale (18) de l'organe de liaison (15) afin de permettre la liaison pivot.
